# FASCICULE DE BREVET EUROPEEN

(11) **EP 1 695 024 B1**
(45) Date de publication et mention de la délivrance du brevet: **14.12.2016**
(21) Numéro de dépôt: 04805787.1
(22) Date de dépôt: 28.10.2004
(51) Int. Cl.: F42B 15/36

(54) **RACCORD PYROTECHNIQUE A PARTIES DISSOCIABLES ET LANCEUR COMPORTANT AU MOINS UN TEL RACCORD**
MIT TRENNBAREN TEILEN VERSEHENE PYROTECHNISCHE VERBINDUNG UND MINDESTENS SOLCH EINE VERBINDUNG UMFASSENDE STARTVORRICHTUNG
PYROTECHNICAL CONNECTION PROVIDED WITH SEPARABLE PARTS AND A LAUNCHER COMPRISING AT LEAST ONE SUCH CONNECTION

(30) Priorité: 06.11.2003 FR 0350799
(43) Date de publication de la demande: 30.08.2006
(73) Titulaire: Airbus Defence and Space SAS, 78130 Les Mureaux (FR)
(72) Inventeur: BONNET, Guy, F-78250 HARDRICOURT (FR); LANGLOIS, Jean, F-78130 LES MUREAUX (FR)
(74) Mandataire: Ahner, Philippe
(86) Numéro de dépôt international: PCT/FR2004/050544
(87) Numéro de publication internationale: WO 2005/047809

(56) Documents cités:
- DE-U- 8 716 561
- FR-A- 2 470 757
- US-A- 3 623 394
- US-A- 3 855 934
- US-A- 5 402 728

## Description

### DOMAINE TECHNIQUE

La présente invention se rapporte de façon générale au domaine des raccords pyrotechniques, et plus particulièrement à celui des raccords pyrotechniques à deux parties dissociables comportant une première ligne pyrotechnique munie d'une première extrémité de ligne, ainsi qu'une seconde ligne pyrotechnique munie d'une seconde extrémité de ligne.

Un tel raccord est par exemple connu du document US 3 623 394.

Un tel raccord est susceptible d'être employé dans tout système pyrotechnique, et plus spécifiquement adapté pour être interposé entre deux entités quelconques destinées à être séparées l'une de l'autre à la suite de la transmission d'un ordre pyrotechnique entre les deux lignes.

A titre indicatif, ce type de raccord peut être agencé entre deux étages différents d'un lanceur, ou encore entre un élément largable et un autre élément quelconque de ce même lanceur.

A cet égard, l'invention se rapporte également à un lanceur comportant au moins un tel raccord pyrotechnique.

Enfin, il est précisé que l'invention trouve également des applications dans le domaine des systèmes pyrotechniques équipant des aéronefs ou des hélicoptères.

### ETAT DE LA TECHNIQUE ANTERIEURE

Dans l'art antérieur, il a déjà été proposé des raccords pyrotechniques à parties dissociables, par exemple tels que celui décrit dans le document FR-A-2 470 757.

Dans ce document, les deux parties distinctes du raccord sont emboîtées l'une dans l'autre de façon à ce que les deux lignes pyrotechniques associées à ces deux parties soient en regard l'une de l'autre, dans le but évident d'assurer une transmission correcte d'un ordre pyrotechnique de l'une à l'autre de ces lignes. Par ailleurs, pour permettre le maintien entre les deux parties non-solidaires tant que la transmission de l'ordre n'a pas été effectuée, ces deux parties sont respectivement assemblées individuellement sur deux éléments annexes distincts destinés à être séparés.

Ainsi, avec une telle configuration, c'est l'éloignement de ces deux éléments auxquels sont raccordées fixement les parties du raccord qui provoquent le désemboîtement et la dissociation de ces dernières, cet éloignement étant bien entendu provoqué uniquement après la transmission de l'ordre pyrotechnique d'une ligne à l'autre.

Par conséquent, si cette solution de l'art antérieur permet effectivement de présenter deux parties aptes à être dissociées suite à la transmission d'un ordre pyrotechnique, le maintien précis requis entre ces deux mêmes parties non-solidaires durant toute la période précédant la transmission de l'ordre nécessite de prévoir des moyens de fixation adaptés pour assurer l'assemblage entre les parties du raccord et leurs éléments annexes associés. Bien entendu, cette contrainte constitue inéluctablement un inconvénient majeur en termes de complexité de conception, et de coût global du raccord pyrotechnique.

### EXPOSÉ DE L'INVENTION

L'invention a donc pour but de proposer un raccord pyrotechnique à parties dissociables, selon la revendication 1.

Avantageusement, le raccord selon l'invention est conçu de telle sorte que les deux parties de la structure principale sont solidaires l'une de l'autre avant la transmission de l'ordre pyrotechnique entraînant leur dissociation, et non-uniquement insérées l'une dans l'autre comme cela était le cas dans la réalisation de l'art antérieur présentée ci-dessus.

Par conséquent, une liaison mécanique rigide étant prévue entre les deux parties de la structure principale, il n'est donc plus nécessaire de prévoir des moyens complexes de fixation de ces parties sur les éléments annexes pour pouvoir assurer la coopération souhaitée entre les deux extrémités de ligne. Naturellement, cette spécificité engendre une simplification de la conception globale du raccord, ainsi qu'une réduction significative de ses coûts de production.

De plus, la rupture de la section affaiblie s'effectue avantageusement en utilisant des éléments constitutifs du raccord déjà requis pour assurer la transmission de l'ordre pyrotechnique, à savoir les deux extrémités de ligne des lignes pyrotechniques, et plus particulièrement les enveloppes protectrices associées dont la déformation rencontrée lors de la transmission de l'ordre pyrotechnique engendre directement la cassure susmentionnée.

Bien entendu, le dimensionnement et le choix du matériau de la structure principale, ainsi que le choix des lignes pyrotechniques, de préférence choisies parmi des lignes standards, sont effectués de sorte que lors de la transmission de l'ordre pyrotechnique, la/les enveloppes protectrices se déforment de façon adéquate pour provoquer la cassure de la section affaiblie, et donc pour générer la dissociation des deux parties de la structure principale.

Enfin, il est indiqué que le fait de disposer d'une liaison mécanique rigide entre les deux parties de la structure, sur lesquelles sont respectivement montées les lignes pyrotechniques, permet de maîtriser parfaitement le jeu existant entre les deux extrémités de ligne. Ainsi, il apparaît clairement que la présence de la liaison mécanique rigide, constituée globalement par la section affaiblie de la structure, contribue alors à assurer une fiabilité très élevée de la transmission de l'ordre pyrotechnique.

De préférence, la structure principale est une structure réalisée d'un seul tenant, dans un matériau métallique tel que l'acier, l'aluminium ou l'un de ses alliages, ou encore dans un matériau plastique. Bien entendu, cette spécificité permet de simplifier encore davantage la conception du raccord, et de diminuer les coûts de production de celui-ci. En outre, il est possible de prévoir que les première et seconde parties ainsi que la section affaiblie de la structure principale présente chacune une forme cylindrique de section circulaire.

De manière préférentielle, au moins l'une des première et seconde parties de la structure principale est pourvue de moyens d'attache. Dans un tel cas, ces moyens d'attache peuvent alors être de conception extrêmement simple, en ce sens qu'ils sont uniquement prévus pour permettre la fixation du raccord sur un élément annexe, et non pas conçus pour assurer la coopération entre les extrémités de ligne qui est quant à elle simplement obtenue par le montage des lignes pyrotechniques dans leurs parties associées de la structure principale.

De plus, le raccord pyrotechnique peut comporter en outre un bouclier pare-éclats monté sur la structure principale. De cette façon, le bouclier pare-éclats est alors solidarisé à l'une des première et seconde parties de la structure principale, et agencé de manière à entourer la section affaiblie afin de s'opposer à la projection de particules lors de la transmission de l'ordre pyrotechnique.

Par ailleurs, les première et seconde extrémités de ligne sont de préférence chacune munies d'une enveloppe protectrice réalisée dans un matériau métallique.

En outre, les première et seconde extrémités de ligne sont espacées d'un jeu situé au niveau de la section affaiblie de la structure principale, de manière à faciliter la cassure de cette même section, toujours lors de la transmission de l'ordre pyrotechnique.

De façon préférentielle, les première et seconde lignes pyrotechniques sont assemblées par vissage sur la structure principale.

De manière préférée, la section affaiblie de la structure principale est pourvue d'une amorce de rupture, celle-ci pouvant se présenter sous la forme d'une rainure circonférentielle pratiquée extérieurement sur la section affaiblie.

En outre, l'invention a pour objet un lanceur comportant au moins un raccord pyrotechnique tel que celui décrit ci-dessus et également objet de la présente invention.

D'autres avantages et caractéristiques de l'invention apparaîtront dans la description détaillée non limitative ci-dessous.

### BRÈVE DESCRIPTION DES DESSINS

Cette description sera faite au regard des dessins annexés parmi lesquels ;
- la figure 1 représente une vue en coupe longitudinale d'un raccord pyrotechnique selon un mode de réalisation préféré de la présente invention, avant la transmission de l'ordre pyrotechnique ;
- la figure 2 représente une vue similaire à celle de la figure 1, lors de la transmission de l'ordre pyrotechnique ;
- la figure 2a représente une vue en coupe prise le long de la ligne II-II de la figure 2 ;
- la figure 3 représente une vue similaire à celle de la figure 2, après la transmission de l'ordre pyrotechnique ;
- la figure 4 représente une vue partielle en perspective d'un lanceur selon un mode de réalisation préféré de la présente invention, cette figure 4 montrant notamment un raccord pyrotechnique équipant le lanceur, avant la transmission de l'ordre pyrotechnique ; et
- la figure 5 représente une vue similaire à celle de la figure 4, après la transmission de l'ordre pyrotechnique.

### EXPOSÉ DÉTAILLÉ DE MODES DE RÉALISATION PRÉFÉRÉS

En référence à la figure 1, on voit un raccord pyrotechnique 1 selon un mode de réalisation préféré de la présente invention.

Sur cette figure 1, le raccord 1 est représenté dans un état dans lequel la transmission d'un ordre pyrotechnique d'une première ligne pyrotechnique 2 à une seconde ligne pyrotechnique 4 n'a pas encore été réalisée.

Le raccord 1 comporte une structure principale 6, de préférence réalisée d'un seul tenant, par exemple dans un alliage d'aluminium et de cuivre AU2GN - 2618A T851.

Cette structure principale 6 est essentiellement constituée d'une première partie 8 et d'une seconde partie 10 solidarisées l'une à l'autre par l'intermédiaire d'une section affaiblie 12, agencée entre celles-ci. A ce titre et de manière préférée, les première et seconde parties 8 et 10 ainsi que la section affaiblie 12 de la structure principale 6 prennent chacune la forme d'un cylindre de section circulaire agencé selon un même axe longitudinal 14. Ainsi, cet axe 14 peut par conséquent être assimilé à l'axe longitudinal de la structure principale 6, et plus généralement à l'axe longitudinal du raccord pyrotechnique 1.

Comme sa terminologie l'indique, la section affaiblie coaxiale aux deux parties 8 et 10 dispose d'un diamètre extérieur plus petit que les deux diamètres extérieurs des parties 8 et 10.

Cette section affaiblie 12 constituant une liaison mécanique rigide entre la première partie 8 et la seconde partie 10 est pourvue d'une amorce de rupture 16. En effet, comme cela sera expliqué de façon plus détaillée ultérieurement, c'est cette même section affaiblie 12 qui est destinée à être cassée lors de la transmission de l'ordre pyrotechnique de l'une à l'autre des lignes pyrotechniques 2 et 4, afin d'engendrer la dissociation des deux parties 8 et 10. A titre d'exemple illustratif, pour favoriser la cassure de la section affaiblie 12, et donc celle de la liaison mécanique rigide entre les deux parties 8 et 10, l'amorce de rupture 16 peut prendre la forme d'une simple rainure circonférentielle pratiquée sur une surface extérieure 18 de la section affaiblie 12, cette surface extérieure 18 étant cylindrique de section circulaire. De plus, cette rainure 16 peut être située sensiblement au milieu de la section affaiblie 12, par rapport à une direction parallèle à l'axe longitudinal 14 du raccord 1.

D'autre part, dans le mode de réalisation préféré représenté sur la figure 1, la première partie 8 est pourvue de moyens d'attache 20 permettant de fixer le raccord 1 sur un élément annexe 22, celui-ci prenant par exemple la forme d'une cloison munie d'une perforation 24 à l'intérieur de laquelle est insérée la première partie 8. Toujours à titre d'exemple illustratif, les moyens d'attache 20 se présentent sous la forme d'une collerette disposée autour de la première partie 8, agencée en appui contre la cloison 22, et disposant de trous 26 pour assurer sa fixation sur cette même cloison 22, par exemple à l'aide d'une pluralité de vis (non représentées). De manière préférentielle, les moyens d'attache 20 sont réalisés d'une seul tenant avec la structure principale 6 du raccord 1.

Bien entendu, la seconde partie 10 de la structure 6 pourrait également présenter des moyens d'attache identiques ou similaires pour pouvoir être fixée à un autre élément annexe (non représenté), sans sortir du cadre de l'invention.

La structure principale 6 est d'autre part munie d'un passage traversant 28, ce passage 28 étant pratiqué selon l'axe longitudinal 14 à travers les deux parties 8 et 10, ainsi qu'à travers la section affaiblie 12. Par conséquent, cette section affaiblie 12 prend grossièrement la forme d'une couronne de faible épaisseur, centrée sur l'axe longitudinal 14.

A ce titre, le passage traversant 28 comporte une première extrémité filetée 28a prévue sur la première partie 8 afin de recevoir la première ligne pyrotechnique 2, ainsi qu'une seconde extrémité filetée 28b prévue sur la seconde partie 10 afin de recevoir la seconde ligne pyrotechnique 4.

Toujours en référence à la figure 1, on peut voir que la première ligne pyrotechnique 2 comporte une extrémité de ligne 30 assimilable à un relais pyrotechnique, cette extrémité de ligne 30 étant pourvue d'une enveloppe protectrice 30a en forme de tube, par exemple métallique. De la même façon, la seconde ligne pyrotechnique 4 du raccord 1 comporte une extrémité de ligne 32 assimilable à un relais pyrotechnique, cette extrémité de ligne 32 étant pourvue d'une enveloppe protectrice 32a en forme de tube, de préférence également métallique. Il est indiqué que ces enveloppes protectrices 30a et 32a sont aptes à se déformer lors de la transmission de l'ordre pyrotechnique, afin de provoquer une cassure de la section affaiblie 12 de la structure principale 6.

Lorsque les lignes pyrotechniques 2 et 4 sont installées sur la structure principale 6, les extrémités de ligne 30 et 32 se trouvent en regard l'une de l'autre à l'intérieur du passage traversant 28, et sont espacées d'un jeu 34 adapté d'une part pour assurer une fiabilité élevée de transmission de l'ordre pyrotechnique, et d'autre part pour optimiser la cassure de la section affaiblie 12. Typiquement, le jeu 34 se trouve au niveau de l'amorce de rupture 16 de la section affaiblie 12.

Le raccord pyrotechnique 1 selon le mode de réalisation préféré comporte également un bouclier pare-éclats 36 qui est monté fixement autour de la seconde partie 10, par exemple par soudage. Ce bouclier pare-éclats 36 peut prendre la forme d'un fourreau épousant la seconde partie 10, et s'étendant jusqu'à la première partie 8 dans laquelle il est simplement emboîté, sur une faible longueur. Il pourrait également être possible de prévoir que le bouclier pare-éclats 36 soit totalement libre par rapport à la première partie 8, sans sortir du cadre de l'invention.

Quelle que soit la configuration adoptée, le bouclier 36 entoure de toute façon la section affaiblie 12, et forme avec celle-ci un espace annulaire 38 intégralement fermé, centré sur l'axe longitudinal 14.

En référence à présent à la figure 2, le raccord 1 est représenté dans un état dans lequel la transmission de l'ordre pyrotechnique de la première ligne pyrotechnique 2 à la seconde ligne pyrotechnique 4 vient de se produire. Naturellement, les lignes 2 et 4 étant de préférence identiques, le phénomène qui va être décrit ci-dessous se produirait de la même façon si la transmission de l'ordre pyrotechnique s'effectuait de la seconde ligne 4 à la première ligne 2.

Comme on peut l'apercevoir sur cette figure 2, lors de la transmission de l'ordre pyrotechnique, les enveloppes protectrices 30a et 32a des extrémités de ligne 30 et 32 se déforment et permettent de casser la section affaiblie 12 lorsqu'elles entrent en contact avec cette dernière qui est effectivement disloquée en une multitude de fragments 40 projetés à l'intérieur de l'espace annulaire 38. Comme cela est représenté schématiquement sur la figure 2, les fragments 40 de la section affaiblie 12 sont stoppés par le bouclier pare-éclats 36 prévu à cet effet.

Il est précisé qu'une fois la transmission terminée, les extrémités des enveloppes protectrices 30a et 32a prennent alors chacune la forme d'une pluralité de languettes 30b,32b disposées de façon circulaire et s'étendant chacune globalement radialement vers l'extérieur, comme on peut l'apercevoir sur la figure 2a.

A cet instant, les deux parties 8 et 10 de la structure principale 6 sont dissociées l'une de l'autre, la seule coopération indirecte restante entre ces deux parties 8 et 10 étant constituée par le faible emboîtement du bouclier 36 et de la première partie 8. Bien évidemment, tel est le cas uniquement lorsqu'un bouclier pare-éclats 36 est prévu sur le raccord 1.

Ainsi, lorsque l'élément annexe (non représenté) sur lequel est raccordée la seconde ligne pyrotechnique 4 s'écarte de la paroi 22 comme représenté schématiquement par la flèche 42 de la figure 3, et donc lorsqu'il s'éloigne de l'autre élément annexe (pas non plus représenté) sur lequel la première ligne pyrotechnique 2 est raccordée, la coopération entre le bouclier pare-éclats 36 et la première partie 8 est facilement rompue, de sorte que l'on peut alors apercevoir un éloignement des deux parties 8 et 10 de la structure principale 6 du raccord 1. Naturellement, il est noté que suite à la séparation entre les deux parties 8 et 10, la première partie 8 reste toujours fixée à la cloison 22 par l'intermédiaire des moyens d'attache 20.

En référence à la figure 4, on peut voir très schématiquement une partie d'un lanceur 100 selon un mode de réalisation préféré de la présente invention, ce lanceur 100 comportant notamment un étage principal cryotechnique 102 (dénommé « EPC » dans la suite de la description), ainsi qu'un ou plusieurs étages d'accélération à poudre 104 (dénommé « EAP » dans la suite de la description, et dont un seul d'entre-eux est représenté sur la figure 4).

Dans ce mode de réalisation préféré, l'EPC 102 et l'EAP 104 sont notamment reliés par une bielle 106, qui doit naturellement être découpée pour assurer la désolidarisation de l'EPC 102 et de l'EAP 104, cette désolidarisation étant nécessaire au largage de l'EAP 104.

Pour ce faire, il est prévu un raccord pyrotechnique 1 tel que celui décrit ci-dessus et donc uniquement représenté schématiquement sur la figure 4, ce raccord 1 étant agencé de manière à ce que la première ligne pyrotechnique 2 soit raccordée à l'EPC 102, et de sorte que la seconde ligne pyrotechnique 4 soit raccordée à la bielle 106.

A ce titre, il est précisé que la seconde ligne pyrotechnique 4 s'étend de préférence à travers la bielle 106 jusqu'à pouvoir coopérer avec un anneau de découpe (non représenté) de la bielle 106. De façon connue, l'anneau de découpe, lorsqu'il est actionné, est prévu pour provoquer une cassure de la bielle 106 selon un plan de découpe fictif 108, afin de permettre la désolidarisation de l'EPC 102 et de l'EAP 104.

Par ailleurs, on peut voir sur cette figure 4 que la première partie 8 du raccord 1 est montée fixement sur l'EPC 102 à l'aide des moyens d'attache 20.

Avec un tel agencement, lorsqu'il est décidé de larguer l'EAP 104, l'EPC 102 envoie alors un ordre pyrotechnique par l'intermédiaire de la première ligne 2 du raccord pyrotechnique 1. De cette façon, lorsque l'ordre transite par la structure principale 6, les première et seconde parties 8 et 10 se dissocient comme cela a été expliqué ci-dessus, par rupture de la section affaiblie 12 (non représentée sur les figures 4 et 5).

Dans un même temps, l'ordre pyrotechnique se propage tout le long de la seconde ligne 4, jusqu'à ce qu'il atteigne l'anneau de découpe qui est alors actionné. Cela provoque la cassure en deux parties 110 et 112 de la bielle 106, selon le plan de découpe fictif 108 susmentionné.

Par conséquent, comme on peut clairement l'apercevoir sur la figure 5, l'ensemble comportant la seconde partie 10 du raccord 1, la seconde ligne pyrotechnique 4, la partie 112 de la bielle 106 ainsi que l'EAP 104 peut être écarté du reste du lanceur 100, et donc de l'EPC 102, comme cela est représenté schématiquement par la flèche 114.

Bien entendu, restant dans le cadre défini par les revendications attachées, diverses modifications peuvent être apportées par l'homme du métier au raccord pyrotechnique 1 et au lanceur 100 qui viennent d'être décrits, uniquement à titre d'exemples non limitatifs.

## Revendications

1. Raccord pyrotechnique (1) à parties dissociables comportant une première ligne pyrotechnique (2) munie d'une première extrémité de ligne (30), ainsi qu'une seconde ligne pyrotechnique (4) munie d'une seconde extrémité de ligne (32), le raccord pyrotechnique présentant la une structure principale (6) comportant :
- une première partie (8) et une seconde partie (10) respectivement équipées des première et seconde lignes pyrotechniques (2,4), les première et seconde parties (8,10) étant solidaires l'une de l'autre et aptes à être dissociées lors d'une transmission d'un ordre pyrotechnique de l'une à l'autre des première et seconde lignes pyrotechniques (2,4) ;
- une section affaiblie (12) solidaire d'une part de la première partie (8) et d'autre part de la seconde partie (10) ; et
- un passage traversant (28) s'étendant à travers la section affaiblie (12) ainsi qu'à travers les première et seconde parties (8,10), lesdites première et seconde extrémités de ligne (30,32) des lignes pyrotechniques (2,4) étant agencées en regard à l'intérieur dudit passage traversant (28) ;
lesdites première et seconde extrémités de ligne (30,32) des lignes pyrotechniques (2,4) étant chacune munies d'une enveloppe protectrice (30a,32a) apte à se déformer lors de la transmission de l'ordre pyrotechnique, afin de provoquer une cassure de la section affaiblie (12) de ladite structure principale (6) ;
**caractérisé en ce qu'**il présente un bouclier pare-éclats (36) monté sur la structure principale (6) de façon à entourer ladite section affaiblie (12), un espace annulaire (38) intégralement fermé étant formé entre ce bouclier (36) et la section affaiblie (12).

2. Raccord pyrotechnique (1) selon la revendication 1, **caractérisé en ce que** ladite structure principale (6) est une structure réalisée d'une seul tenant.

3. Raccord pyrotechnique (1) selon la revendication 1 ou la revendication 2, **caractérisé en ce que** ladite structure principale (6) est réalisée dans un matériau métallique.

4. Raccord pyrotechnique (1) selon l'une quelconque des revendications précédentes, **caractérisé en ce que** les première et seconde parties (8,10) ainsi que la section affaiblie (12) de ladite structure principale (6) présente chacune une forme cylindrique de section circulaire.

5. Raccord pyrotechnique (1) selon l'une quelconque des revendications précédentes, **caractérisé en ce qu'**au moins l'une des première et seconde parties (8,10) de ladite structure principale (6) est pourvue de moyens d'attache (20).

6. Raccord pyrotechnique (1) selon l'une quelconque des revendications précédentes, **caractérisé en ce que** les enveloppes protectrices (30a,32a) des première et seconde extrémités de ligne (30,32) sont métalliques.

7. Raccord pyrotechnique (1) selon l'une quelconque des revendications précédentes, **caractérisé en ce que** les première et seconde extrémités de ligne (30,32) sont espacées d'un jeu (34) situé au niveau de la section affaiblie (12) de ladite structure principale (6).

8. Raccord pyrotechnique (1) selon l'une quelconque des revendications précédentes, **caractérisé en ce que** les première et seconde lignes pyrotechniques (2,4) sont assemblées par vissage sur ladite structure principale (6).

9. Raccord pyrotechnique (1) selon l'une quelconque des revendications précédentes, **caractérisé en ce que** la section affaiblie (12) de ladite structure principale (6) est pourvue d'une amorce de rupture (16).

10. Raccord pyrotechnique (1) selon la revendication 9, **caractérisé en ce que** l'amorce de rupture (16) se présente sous la forme d'une rainure circonférentielle pratiquée extérieurement sur la section affaiblie (12).

11. Lanceur (100) **caractérisé en ce qu'**il comporte au moins un raccord pyrotechnique (1) selon l'une quelconque des revendications précédentes.

## Patentansprüche

1. Pyrotechnische Verbindung (1) mit trennbaren Teilen, umfassend eine erste pyrotechnische Leitung (2), die mit einem ersten Leitungsende (30) versehen ist, sowie eine zweite pyrotechnische Leitung (4), die mit einem zweiten Leitungsende (32) versehen ist, wobei die pyrotechnische Verbindung eine Hauptstruktur (6) aufweist, umfassend:
- einen ersten Teil (8) und einen zweiten Teil (10), die jeweils mit ersten bzw. zweiten pyrotechnischen Leitungen (2, 4) ausgestattet sind, wobei die ersten und zweiten Teile (8, 10) miteinander verbunden und geeignet sind, bei einer Übertragung eines pyrotechnischen Befehls von der einen auf die andere der ersten und zweiten pyrotechnischen Leitungen (2, 4) getrennt zu werden;
- einen dünneren Abschnitt (12), der einerseits mit dem ersten Teil (8) und andererseits mit dem zweiten Teil (10) verbunden ist; und
- einen Durchgang (28), der sich durch den dünneren Abschnitt (12) sowie durch die ersten und zweiten Teile (8, 10) hindurch erstreckt, wobei die ersten und zweiten Leitungsenden (30, 32) der pyrotechnischen Leitungen (2, 4) einander gegenüber im Inneren des Durchgangs (28) angeordnet sind;
wobei die ersten und zweiten Leitungsenden (30, 32) der pyrotechnischen Leitungen (2, 4) jeweils mit einer Schutzhülle (30a, 32a) versehen sind, die geeignet ist, sich bei der Übertragung des pyrotechnischen Befehls zu verformen, um einen Bruch des dünneren Abschnitts (12) der Hauptstruktur (6) hervorzurufen;
**dadurch gekennzeichnet, dass** sie ein Splitterschutzschild (36) aufweist, das auf der Hauptstruktur (6) montiert ist, um den dünneren Abschnitt (12) zu umgeben, wobei ein vollkommen geschlossener ringförmiger Raum (38) zwischen diesem Schild (36) und dem dünneren Abschnitt (12) ausgebildet ist.

2. Pyrotechnische Verbindung (1) nach Anspruch 1, **dadurch gekennzeichnet, dass** die Hauptstruktur (6) eine aus einem Stück hergestellte Struktur ist.

3. Pyrotechnische Verbindung (1) nach Anspruch 1 oder 2, **dadurch gekennzeichnet, dass** die Hauptstruktur (6) aus einem metallischen Material hergestellt ist.

4. Pyrotechnische Verbindung (1) nach einem der vorhergehenden Ansprüche, **dadurch gekennzeichnet, dass** die ersten und zweiten Teile (8, 10) sowie der dünnere Abschnitt (12) der Hauptstruktur (6) jeweils eine zylindrische Form mit kreisförmigem Querschnitt aufweisen.

5. Pyrotechnische Verbindung (1) nach einem der vorhergehenden Ansprüche, **dadurch gekennzeichnet, dass** mindestens einer der ersten und zweiten Teile (8, 10) der Hauptstruktur (6) mit Befestigungsmitteln (20) versehen ist.

6. Pyrotechnische Verbindung (1) nach einem der vorhergehenden Ansprüche, **dadurch gekennzeichnet, dass** die Schutzhüllen (30a, 32a) der ersten und zweiten Leitungsenden (30, 32) metallisch sind.

7. Pyrotechnische Verbindung (1) nach einem der vorhergehenden Ansprüche, **dadurch gekennzeichnet, dass** die ersten und zweiten Leitungsenden (30, 32) um ein Spiel (34) beabstandet sind, das sich im Bereich des dünneren Abschnitts (12) der Hauptstruktur (6) befindet.

8. Pyrotechnische Verbindung (1) nach einem der vorhergehenden Ansprüche, **dadurch gekennzeichnet, dass** die ersten und zweiten pyrotechnischen Leitungen (2, 4) durch Schrauben auf der Hauptstruktur (6) befestigt sind.

9. Pyrotechnische Verbindung (1) nach einem der vorhergehenden Ansprüche, **dadurch gekennzeichnet, dass** der dünnere Abschnitt (12) der Hauptstruktur (6) mit einer Sollbruchstelle (16) versehen ist.

10. Pyrotechnische Verbindung (1) nach Anspruch 9, **dadurch gekennzeichnet, dass** die Sollbruchstelle (16) in Form einer Umfangsnut vorhanden ist, die außen auf dem dünneren Abschnitt (12) vorgesehen ist.

11. Startvorrichtung (100), **dadurch gekennzeichnet, dass** sie mindestens eine pyrotechnische Verbindung (1) nach einem der vorhergehenden Ansprüche umfasst.

## Claims

1. Pyrotechnic connector (1) with separable parts comprising a first pyrotechnic line (2) equipped with a first line end (30), as well as a second pyrotechnic line (4) equipped with a second line end (32), the pyrotechnic connector having a main structure (6) comprising:
- a first part (8) and a second part (10) respectively equipped with first and second pyrotechnic lines (2, 4), the first and second parts (8, 10) being secured to one another and capable of being separated upon the transmission of a pyrotechnic order from one to the other of the first and second pyrotechnic lines (2, 4) ;
- a second weakened section (12) secured to the first part (8) and to the second part (10); and
- a through-passage (28) extending through the weakened section (12) and through the first and second parts (8, 10), with said first and second line ends (30, 32) of the pyrotechnic lines (2, 4) being arranged opposite one another inside the through-passage (28),
said first and second line ends (30, 32) of the pyrotechnic lines (2, 4) each being equipped with a protective casing (30a, 32a) capable of being deformed when the pyrotechnic order is transmitted, so as to cause a break in the weakened section (12) of the main structure (6), **characterised in that** it comprises an armoured shield (36) mounted on said main structure (6) so as to surround said weakened section (12), an integrally-closed annular space (38) being formed between said shield (36) and weakened section (12).

2. Pyrotechnic connector (1) according to claim 1, **characterised in that** said main structure (6) is a structure made of a single piece.

3. Pyrotechnic connector (1) according to claim 1 or claim 2, **characterised in that** said main structure (6) is made of a metal material.

4. Pyrotechnic connector (1) according to any one of the previous claims, **characterised in that** the first and second parts (8, 10) as well as the weakened section (12) of said main structure (6) each have a cylindrical shape with a circular cross-section.

5. Pyrotechnic connector (1) according to any one of the previous claims, **characterised in that** at least one of the first and second parts (8, 10) of said main structure (6) is provided with attachment means (20).

6. Pyrotechnic connector (1) according to any one of the previous claims, **characterised in that** the protective casings (30a, 32a) of the first and second line ends (30, 32) are metallic.

7. Pyrotechnic connector (1) according to any one of the previous claims, **characterised in that** the first and second line ends (30, 32) are spaced apart by a gap (34) located at the level of the weakened section (12) of said main structure (6).

8. Pyrotechnic connector (1) according to any one of the previous claims, **characterised in that** the first and second pyrotechnic lines (2, 4) are assembled by screwing onto said main structure (6).

9. Pyrotechnic connector (1) according to any one of the previous claims, **characterised in that** the weakened section (12) of said main structure (6) is equipped with a break groove (16).

10. Pyrotechnic connector (1) according to claim 9, **characterised in that** the break groove (16) is in the form of a circumferential groove formed externally on the weakened section (12).

11. Launcher (100) **characterised in that** it comprises at least one pyrotechnic connector (1) according to any one of the previous claims.
